# EUROPÄISCHE PATENTSCHRIFT

(11) **EP 0 056 139 B1**
(45) Veröffentlichungstag und Bekanntmachung des Hinweises auf die Patenterteilung: **09.04.1986**
(21) Anmeldenummer: 81110596.4
(22) Anmeldetag: 21.12.1981
(51) Int. Cl.: F23H 17/12

(54) **Feuerungsrost für einen Verbrennungsofen**
Firing grate for an incinerator
Grill pour un incinérateur

(30) Priorität: 24.12.1980 DE 3049086
(43) Veröffentlichungstag der Anmeldung: 21.07.1982
(73) Patentinhaber: W + E Umwelttechnik AG, CH-8048 Zürich (CH)
(72) Erfinder: Steiner, Hans-Ruedi, CH-5430 Wettingen (CH)
(74) Vertreter: Hiebsch, Gerhard F., Dipl.-Ing.

## Beschreibung

Die Erfindung betrifft einen Feuerungsrost für einen Verbrennungsofen, insbesondere zur Verbrennung von Müll, mit einen Unterwindbereich abdeckenden Roststabreihen aus mit Seitenwangen aneinanderliegenden Roststäben, wobei den Seitenwangen zweier aneinanderliegender Roststäbe zum Unterwindbereich hin Vorsprünge angeformt und diese über entfernbare Kupplungselemente miteinander verbunden sind.

Bei der Verbrennung von Müll auf Feuerungsrosten mit bewegbaren sowie ortsfesten Roststabreihen aus einzelnen auch relativ zueinander bewegbaren Roststäben ergeben sich Probleme der Abdichtung der Spalten zwischen den Roststäben einer Reihe; bilden sich Zwischenräume zwischen zwei Roststäben, fallen dort Brennstoffe, Schlackenstücke oder andere Fremdstoffe hinein und führen zu einer Verschmutzung des Unterwindbereiches. Ebenso ermöglichen diese Zwischenräume ein unerwünschtes Abströmen des sogenannten Unterwindes.

Andererseits dürfen Roststäbe wiederum nicht zu starr festgelegt werden, da auch einzelne von ihnen schnell und leicht bei Beschädigung entfernbar sein müssen. Zum Beseitigen dieser Nachteile wird z.B. seitlich am Kopf eines Roststabes ein Bolzen angeformt, welcher in ein Sackloch des Nachbarroststabes einführbar ist.

Damit kann jedoch ein Auseinanderklaffen der Roststäbe in Fließrichtung des Brennqutes nicht vermieden werden. Es besteht lediglich die Möglichkeit eines erleichterten Austausches.

Eine andere Möglichkeit sieht vor, sämtliche Köpfe der Roststäbe einer Roststabreihe durch eine Stange quer zur Fließrichtung des Brenngutes zu verbinden, wobei die Roststäbe unter seitlichem Federdruck stehen um eine Wärmeausdehnung zuzulassen. Nachteilig ist dabei, daß zum Austauschen eines

Roststabelements der gesamte Feuerrost stillgelegt werden muß. Weiterhin besteht bei zu großem seitlichen Federdruck die Gefahr der Wölbung einer Roststabreihe.

Auch ein Feuerungsrost der eingangs erwähnten Art nach US-A-1 913 396 vermag hier keine ausreichende Abhilfe zu schaffen; die Verbindung der benachbarten Roststäbe erfolgt mittels einzelner Rinnenprofile besonderer Ausgestaltung, die jeweils paarweise mit zueinander gerichteten Rinnenräumen auf einem Träger festgeschraubt sind und zum einen nicht betriebssicher sowie zum anderen umständlich zu handhaben sind.

Angesichts dieses Standes der Technik hat sich der Erfinder das Ziel gesetzt, die erkannten Nachteile zu beseitigen und einen Feuerungsrost der eingangs erwähnten Art zu schaffen, der die gewünschte Abdichtung gewährleistet und zudem leicht zu handhaben ist, insbesondere einen einfachen Austausch defekter Roststäbe ermöglicht. Die Verbindung soll formschlüssig sein, jedoch eine Wärmeausdehnung ermöglichen sowie die Relativbewegung zweier Roststäbe zueinsnder zulassen und gleichzeitig den unkontrollierten Luftdurchlaß sowie den Rostdurchfall zwischen zwei Roststäben gering halten.

Zur Lösung der Aufgabe führt, daß die Vorsprünge mit leistenartig ausgebildetem Schulterabsatz von der Seitenwange abragen und von einem gemeinsamen Kupplungselement umgriffen sind.

Vorzugsweise erlaubt der an die Kanten angeformte leistenartige Vorsprung ein enges Aneinanderliegen zweier benachbarter Seitenwangen. Diese wird so vom Vorsprung umgriffen, daß sie querschnittlich im Bereich einer Rippe oder Leiste die Form eines Fußes aufweist, wobei die Seitenwangen mit den Fersen aneinanderliegen, was gewährleistet, daß der Zwischenraum zwischen zwei Roststäben nahezu eliminiert ist.

Das für diese Rippe bestimmte Kupplungselement besteht erfindungsgemäß aus dem Abschnitt eines rechteckigen Hohlprofils mit einem Hohlraum, dessen eine Seite einen Schlitz aufweist mit einer Breite, welche zumindest der doppelten Wandstärke der Seitenwange entspricht. Der Hohlraum selber hat eine Höhe, die der Höhe des Vorsprunges entspricht, und eine Breite von zumindest doppelter Wandstärke der Seitenwange zuzüglich der doppelten Dicke des Vorsprunges.

Das so gestaltete Kupplungselement kann in einfacher Weise über zwei benachbarte Seitenwangen bzw. Rippen geschoben werden und diese - und damit die dazugehörigen Roststäbe - zusammehalten. Soll ein defekter Roststab ausgetauscht werden, brauchen nur die zwei oder mehr mit ihm zusammengekoppelten Roststäbe angehoben, das Kupplungselement von den Rippen abgezogen, der Roststab aus seiner Verankerung gehoben, ein neuer eingesetzt und das Kupplungselement wieder über die Rippen geschoben zu werden. Diese Reparatur benötigt einen äußerst geringen Zeitaufwand.

Andere Formen der Rippen und demzufolge des Kupplungstücks - wie etwa Schwalbenschwanz- oder Halbrundquerschnitt - sind ebenfalls denkbar.

Zudem hält das Kupplungselement die Roststäbe dicht zusammen, wobei erfindungsgemäß die Rippen an Stellen günstiger Klemmwirkung, nämlich etwa in der Mitte der Roststabunterseite angeformt sind. Ein Eindringen von Brennstoffoder Schlackenteilen in die Zwischenräume erfolgt äußerst selten, ein unerwünschter Unterwinddurchlaß wird ausgeschlossen.

In der Regel reicht es aus, die beiden Seitenteile bzw. Klemmbacken des Kupplungselements so weit voneinander entfernt zu halten, daß die Formschlüssigkeit mit den Rippen auch bei einer Wärmeausdehnung des Materials der Roststäbe erhalten bleibt.

Die Erfindung umfsßt jedoch auch im Innern des Kupplungselements an den Klemmbacken angeordnete Klemmelemente, welche die Formschlüssigkeit sowohl bei kalten als auch heissem Roststab gleichermaßen gewährleisten. Gedacht ist hierbei an rückführbare Druck- oder Blattfedern, oder auch gegen die Rückführkraft eines Kraftspeichers gelagerte Druckrollen, wobei letztere dss Aufschieben des Kupplungselementes auf die Leisten erleichtern.

Im Rahmen der Erfindung liegt weiter, daß das Kupplungselement zumindest an einem Ende durch einen einfschen Anschlag gegen Verrutschen gesichert ist. Sollen beide Stirnseiten des Kupplungselements mit Anschlägen versehen sein, muß einer davon entfernbar sein.

Um jedoch auch eine Relativbewegung zwischen zwei gekoppelten Roststäben zuzulassen, ohne gleichzeitig ein Ablösen des Kupplungselements von den Leisten zu ermöglichen, wird das Kupplungselement erfindungsgemäß zumindest an einer Seitenwange bzw. einem Vorsprung gegen Verschieben gesichert. Dies kann z. B. durch einen von der Außenseite des Kupplungselements in ein Sackloch im Vorsprung eingreifenden Bolzen geschehen. Zwecks besserer Handhabung kann dieser Bolzen mittels eines Kipphebels gegen die Rückführkraft eines Kraftspeichers aus dem Sackloch entfernbar sein.

Im Rahmen der Erfindung liegen jedoch auch andere gleichartige technische Hilfsmittel.

Sollten z.B. solche Bolzensicherungen an beiden benachbarten Vorsprüngen vorgesehen sein, wird i.d.R. eines der beiden korrespondierenden Sacklöcher als Langloch ausgebildet sein, um auch hier eine Bewegung beider Roststäbe zueinander zu ermöglichen.

Ein weiterer Vorteil dieser Kupplung ist ihre einfache und billige Herstellung wobei ein hohes Maß an Flexibilität während des Arbeitsvorganges gewährt bleibt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine perspektivische Ansicht eines schematisch dargestellten Feuerungsrostes mit Roststäben;
Fig. 2: eine Schrägsicht auf die Oberseite zweier Roststäbe;
Fig. 3: eine Schrägsicht auf die Unterseite zweier anderer Roststäbe mit Kupplungselement
Fig. 4: den vergrößerten Querschnitt durch die Linie IV - IV in Fig. 2;
Fig 5: eine Schrägsicht auf das vergrößerte Kupplungselement;
Fig. 6: eine Schrägsicht auf ein anderes, teilweise geschnittenes Kupplungselement mit Druckfeder;
Fig. 7: eine Schrägsicht auf ein Kupplungselement mit Keil als Sicherungselement.

Nach Fig. 1 weist ein Feuerungsrost F Roststabreihen 2 auf, welche stufenweise, sich dachziegelartig überlappend angeordnet und durch Seitenwände 3 begrenzt sind. Letztere schließen einen sogenannten Unterwindbereich seitlich ab, der von den Roststabreihen 2 überdeckt ist.

Bei den Roststabreihen 2 wechseln sich in Fließrichtung x eines nicht dargestellten Brenngutes jeweils eine ortsfeste Roststabreihe 4 und eine in Fließrichtung x bewegbare Roststabreihe 5 ab.

Jede der bewegbaren Roststabreihen 5 ist durch Arme mit einer Welle 1 verbunden, welche die Seitenwand 3 durchdringt und über ein Hebelsystem 7 mit einem Antrieb 8 gekoppelt ist. Beispielhaft ist nur ein Antrieb 8 mit dem entsprechenden Hebelsystem 7 und der Welle 1 dargestellt.

Sowohl die orstfesten als auch die bewegbaren Roststabreihen 4 bzw. 5 werden von einer Vielzahl von Roststäben 10 krallenartiger Form gebildet. Die Roststäbe 10 der bewegbaren Roststabreihe 5 sind einends mittels einer halbzylindrischen Einformung 11 an einen Roststabträger 6 vertikal beweglich angelenkt und liegen andernends mit einer Krallenkuppe 12 auf den Roststäben 10 der in Fließrichtung x nachfolgenden Roststabreihe 4 auf. Zwischen Einformung 11 und Krallenkuppe 12 erstreckt sich ein kastenförmiges Mittelteil 13 mit Deckteil 14 und zwei Seitenwangen 15 (Fig. 3).

Nahe der rinnenartigen Einformung 11 endet der Roststab 10 mit einer schrägen Stirnfläche 16, von der Stirnrippen 16m abragen.

Die Seitenwangen 15 tragen auf dem Unterwindbereich zugekehrten Rippen 17 diesen angeformte Leisten 18, die beim Ausführungsbeispiel der Fig. 4 jeweils als einen Schulterabsatz 19 bildender Vorsprung 20 von den Seitenwangen 15 abragen sowie ein Aneinanderliegen der Seitenwangen 15 zweier benachbarter Roststäbe 10 erlauben.

An den Vorsprüngen 20 werden zwei Roststäbe 10 in Schließlage von einem Kupplungselement 22 zusammengehalten, das aus einem Abschnitt eines kastenförmigen Hohlprofils besteht, dessen eine Seite einen Längsschlitz 23 aufweist, dessen Breite b zumindest der doppelten Wanddicke d der Seitenwange 15 entspricht.

Der querschnittlich etwa rechteckige Hohlraum 24 des Hohlprofils 22 weist eine Höhe h auf, welche der Höhe g des Vorsprunges 20 entspricht, und eine Breite c, die etwas größer als die doppelte Wandstärke d zuzüglich der doppelten Kragweite f des Vorsprunges 20 ist.

Der Längsschlitz 23 ermöglicht ein Einführen von zwei aneinanderliegenden Leisten 18 zweier Seitenwangen 15 in den Hohlraum 24, wobei zur Begrenzung der Einschubtiefe in Fig. 5 ein einfacher Anschlag 25 vorgesehen ist.

Weiterhin ist zur besseren Halterung des Kupplungselementes 22 eine auf Druck beanspruchte Blattfeder 26 gemäß Fig. 6 an zumindest einer als Klemmbecke wirkenden Seitenwand 27 des Klemmelements 22 im Hohlraum 24 vorhanden.

Da zwei nebeneinanderliegende Roststäbe 10 der bewegbaren Roststabreihen 5 beim Betrieb Relativbewegungen zueinander durchführen, wird zur Sicherung des Kupplungselementes 22 gegen unerwünschtes Ablösen an einem Roststab 10 beispielsweise ein in den Hohlraum 24 einragender Bolzen 29 vorgesehen, welcher in ein Sackloch 30 der Leiste 18 bzw. des Vorsprunges 20 eingreift. Der Bolzen 29 kann mittels eines gegen einen Kraftspeicher 31 führbaren Kipphebels 32 wieder aus dem Sackloch 30 entfernt und somit das Kupplungselement 22 freigegeben werden.

Eine weitere Sicherungsmöglichkeit des Kupplungselementes 22 erfaßt gemäß Fig. 7 einen Keil 33, welcher in einen den Längsschlitz 23 querenden Einschnitt 34 eingelegt und durch ein Sicherungsblech 35 beidseitig gehalten wird. Bei Anwendung dieser Sicherung 33 bis 35 sind die Schulterabsätze 19 bzw. die angeformten Leisten 18 ebenfalls eingeschnitten. Die Breite i des Einschnittes 34 ist so gewählt, daß die Relativbewegung zweier benachbarter Roststäbe möglich ist.

## Patentansprüche

1. Feuerungsrost (F) für einen Verbrennungsofen, insbesondere zur Verbrennung von Müll, mit einen Unterwindbereich abdeckenden Roststabreihen (2) aus mit Seitenwangen (15) aneinanderliegenden Roststäben (10), wobei den Seitenwangen (15) zweier aneinanderliegender Roststäbe (10) zum Unterwindbereich hin Vorsprünge (20) angeformt und diese über entfernbare Kupplungselemente (22) miteinander verbunden sind,
dadurch gekennzeichnet,
daß die Vorsprünge (20) mit leistenartig ausgebildetem Schulterabsatz (19) von der Seitenwange (15) abragen und von einem gemeinsamen Kupplungselement (22) umgriffen sind.

2. Feuerungsrost nach Anspruch 1, dadurch gekennzeichnet, daß der Vorsprung (20) leistenartig an eine Rippe (17) der Seitenwange (15), diese beidseits umgreifend, so angeformt ist, daß er ein enges Aneinanderliegen zweier benachbarter Seitenwangen (15) erlaubt und mit wenigstens einem Schulterabsatz (19) von der Seitenwange (15) abragt.

3. Feuerungsrost nach Anspruch 1 oder 2, dadurch gekennzeichnet, daß das Kupplungselement (22) aus einem Abschnitt eines rechteckigen Hohlprofils mit einem Hohlraum (24) besteht, dessen eine Seite einen Schlitz (23) aufweist mit einer Breite (b), welche zumindest der doppelten Wandstärke (d) der Seitenwange (15) entspricht.

4. Feuerungsrost nach Anspruch 3, dadurch gekennzechnet, daß die Höhe (h) des Hohlraumes (24) der Höhe (g) des Vorsprunges (20) entspricht und die Breite (c) zumindest gleich der doppelten Wandstärke (d) der Seitenwange (15) zuzüglich der doppelten Dicke (f) des Vorsprunges ist.

5. Feuerungsrost nach Anspruch 3 oder 4, dadurch gekennzeichnet, daß an Klemmbacken (27) im Hohlraum (24) Klemmelemente (26) angeordnet sind.

6. Feuerungsrost nach Anspruch 5, dadurch gekennzeichnet, daß die Klemmelemente (26) aus rückführbaren Druckoder Blattfedern oder aus gegen die Rückführkraft eines Kraftspeichers gelagerten Druckrollen oder Druckkugeln bestehen.

7. Feuerungsrost nach wenigstens einem der Ansprüche 1 bis 6, dadurch gekennzeichnet, daß das Kupplungselement (22) zumindest an einer Seitenwange (15) bzw. einem Vorsprung (18) gegen Verschieben gesichert ist.

8. Feuerungsrost nach Anspruch 7, dadurch gekennzeichnet, daß die Sicherung aus einem über einen Kipphebel (32) bewegbaren Bolzen (29) besteht, welcher in Schließlage vor der Außenseite des Kupplungselements (22) durch den Hohlraum (24) in ein Sackloch (30) in der Leiste (18) einführbar ist.

9. Feuerungsrost nach wenigstens einem der Ansprüche 1 bis 8, dadurch gekennzeichnet, daß zumindest an einer Stirnseite des Kupplungselements (22) ein Anschlag (25) als Blockierorgan für den Hohlraum (24) angeordnet ist.

10. Feuerungsrost nach wenigstens einem der Ansprüche 1 bis 9, dadurch gekennzeichnet, daß zur Sicherung des Kupplungselements (22) diesem ein in einen Einschnitt (34) eingelegter Keil (33) zugeordnet ist.

## Claims

1. Firing grate (F) for an incinerator, especially for the combustion of garbage, provided with a series of grate bars (2) which consist of grate bars (10) neighbouring side walls (15) and which cover a forced draught region, with projections (20) being formed on the side walls of at least two neighbouring grate bars (10) towards the forced draught region and being connected by means of removable clutching elements (22),
characterized in that
the projections (20) with a ledge-type shaped shouldersection (19) reach off the side wall (15) and are embraced by means of a joint clutching element (22).

2. Firing grate according to claim 1, characterized in that the projection (20) has a ledge-type shape and is formed on a rib (17) of the side wall (15), embracing the latter on both sides, thus allowing a close adjoining of two neighbouring side walls (15) reaching off the side wall (15) with at least one shoulder section (19).

3. Firing grate according to claim 1 or 2, characterized in that the clutching element (22) comprises one section of a rectangular hollow section profile with a hollow space (24), one side of which has a slot (23) with a breadth (b) of approximately twice the width (d) of the side wall (15).

4. Firing grate according to claim 3, characterized in that the height (h) of the hollow space (24) corresponds with the height (g) of the projection (20) and the breadth (c) is approximately the same as twice the width (d) of the side wall (15) plus twice the width (f) of the projection.

5. Firing grate according to claim 3 or 4, characterized in that there are clamping elements (26) placed at the clamping jaws (27) in the hollow space (24).

6. Firing grate according to claim 5, characterized in that the clamping elements (26) comprise restoring pressure- or flat springs or impression rollers or ball thrusts arranged against the return power of a power accumulator.

7. Firing grate according to at least one of claims 1 to 6, characterized in that the clutching element (22) is secured against displacement at at least one side wall (15) or one projection (18) respectively.

8. Device according to claim 7, characterized in that the safety device comprises a bolt (29) which can be moved by a rocker arm (29) and, in a closing position, can be inserted into a blind hole (30) in the ledge (18) in front of the exterior part of the clutching element (22) and through the hollow space (24).

9. Firing grate according to at least one of claims 1 to 8, characterized in that at least at one front side of the clutching element is placed a stop (25) as a blocking member for the hollow space (24).

10. Firing grate according to at least one of claims to 9, characterized in that the safety device of the clutching element comprises a wedge (33) inserted into the cut (34).

## Revendications

1. Grill (F) pour un incinérateur destiné notamment à l'incinération d'ordures, pourvu de rangs de barreaux de grill (2) couvrant une zone de courant d'air forcé sous le grill, composés de barreaux de grill (10) joints par des joues (15), les joues de deux barreaux contigus (10) étant pourvues de parties en saillie (20) vers la zone de courant d'air forcé sous le grill liées par des dispositifs d'accouplement enlevables (22). caractérisé en ce que les parties en saillie (20) sont pourvue d'un épaulement en forme de rebord (19) débordant la joue (15) et qu'un dispositif d'accouplement commun (22) les tient embrassées.

2. Grill selon la revendication 1, caractérisé en ce que la partie en saillie (20) est fixée comme un rebord à une nervure (17) de la joue (15) en la tenant embrassée des deux côtés, d'une manière qu'elle permet une contiguité étroite de deux joues voisines (15) et qu'elle déborde la joue (15) par au moins un épaulement.

3. Grill selon la revendication 1 ou 2, caractérisé en ce que le dispositif d'accouplement (22) consiste en un morceau détaché d'un profil creux rectangulaire avec un espace vide (24) dont une côté est pourvue d'une rainure (23) d'une largeur (b) laquelle correspond au moins au double de l'épaisseur de paroi (d) de la joue (15).

4. Grill selon la revendication 3, caractérisé en ce que l'hauteur (h) de l'espace vide (24) correspond à l'hauteur (g) de la partie en saillie (20) et que la largeur (c) correspond au moins au double de l'épaisseur de paroi (d) de la joue (15) plus le double de l'épaisseur (f) de la partie en saillie.

5. Grill selon la revendication 3 ou 4, caractérisé en ce que des mâchoires de serrage (27) dans l'espace vide (24) comportent des dispositifs de serrage (26),

6. Grill selon la revendication 5, caractérisé en ce que les dispositifs de serrage (26) consistent en ressorts à pression ou à lames rétrogrades ou en rouleaux ou billes de pression positionnés contre la force de recul d'un accumulateur d'énergie.

7. Grill selon au moins une des revendications 1 à 6, caractérisé en ce que le dispositif d'accouplement (22) est assuré contre un déplacement à au moins une joue (15) ou plutôt une partie en saillie (18).

8. Grill selon la revendication 7, caractérisé en ce que la consolidation consiste dans un boulon (29), mobile moyennant un levier oscillant (52) qu'on peut introduire en position fermée dans un trou borgne dans le rebord (18) devant la partie extérieure du dispositif d'accouplement (22) à travers l'espace vide (24).

9. Grill selon au moins une des revendications 1 à 8, caractérisé en ce qu'à au moins un côté de devant du dispositif d'accouplement (22) est prévu un arrêt (25) comme organe de blocage pour l'espace vide (24).

10. Grill selon au moins une des revendications 1 à 9 caractérisé en ce que le dispositif d'accouplement (22) possède pour sa consolidation une élargissure (33) dans un creux (34).
